# EUROPÄISCHE PATENTANMELDUNG

(11) **EP 4 657 667 A1**
(43) Veröffentlichungstag der Anmeldung: **03.12.2025**
(21) Anmeldenummer: 25178835.2
(22) Anmeldetag: 26.05.2025
(51) Int. Cl.: H01R 4/48, H01R 9/26

(54) **ANSCHLUSSKLEMME ZUM ANSCHLIESSEN EINER ELEKTRISCHEN LEITUNG**

(30) Priorität: 28.05.2024 LU 507360
(71) Anmelder: Phoenix Contact GmbH & Co KG, 32825 Blomberg (DE)
(72) Erfinder: SELSE, Andre, 32758 Detmold (DE); HOPPMANN, Ralph, 32549 Bad Oeynhausen (DE); REINEKE, Michael, 32839 Steinheim (DE)

(57) **Zusammenfassung**

Eine Anschlussklemme (1, 1', 1", 1‴) zum Anschließen einer elektrischen Leitung (2) umfasst ein Gehäuse (10). An dem Gehäuse (10) sind ein Kontaktelement (11) zum elektrischen Kontaktieren mit der elektrischen Leitung (2) und ein Federelement (12) angeordnet, das einen Klemmschenkel (120) zum Einwirken auf die elektrische Leitung (2) aufweist, um die elektrische Leitung (2) in Kontakt mit dem Kontaktelement (11) zu bringen. Ein Betätigungselement (14) ist zum Verstellen des Klemmschenkels (120) in eine Betätigungsrichtung (B) aus einer nicht betätigten Stellung in eine betätigte Stellung verstellbar. Ein Auslöseelement (13) weist einen Auslöseschenkel (130) auf, der ausgebildet ist, mit der elektrischen Leitung (2) zusammenzuwirken, um durch Verschwenken des Auslöseelements (13) das Betätigungselement (14) aus der betätigten Stellung zu lösen. Ein durch einen Nutzer betätigbares Auslösebetätigungselement (15) ist relativ zu dem Gehäuse (10) verstellbar, um zum Aufheben der Verrastung des Betätigungselements (14) auf das Auslöseelement (13) einzuwirken.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die eine elektrische Leitung zum Anschließen an die Anschlussklemme entlang einer Steckrichtung eingesteckt werden kann. An dem Gehäuse ist ein Kontaktelement zum elektrischen Kontaktieren mit der elektrischen Leitung angeordnet. An dem Gehäuse ist zudem ein Federelement angeordnet, das einen Klemmschenkel aufweist, der ausgebildet ist, auf die elektrische Leitung einzuwirken, um die elektrische Leitung in Kontakt mit dem Kontaktelement zu bringen, wenn die elektrische Leitung in die Stecköffnung eingesteckt ist. Ein Betätigungselement kann durch einen Nutzer betätigt werden, um den Klemmschenkel zu verstellen. Das Betätigungselement kann hierzu zum Beispiel unter Verwendung eines Werkzeugs in eine Betätigungsrichtung aus einer nicht betätigten Stellung in eine betätigte Stellung verstellt werden. In der betätigten Stellung ist das Betätigungselement relativ zu dem Gehäuse verrastet. Der Klemmschenkel ist durch Betätigung des Betätigungselements in eine Freigabestellung elastisch relativ zu dem Gehäuse verstellbar und ist in der Freigabestellung durch das in der betätigten Stellung gehaltene Betätigungselement relativ zu dem Gehäuse gehalten.

Relativ zu dem Gehäuse ist zudem ein Auslöseelement verschwenkbar, das einen Auslöseschenkel aufweist, der ausgebildet ist, bei Einstecken einer elektrischen Leitung in die Stecköffnung mit der elektrischen Leitung zusammenzuwirken, um durch Verschwenken des Auslöseelements das Betätigungselement aus der betätigten Stellung zu lösen.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Aus der EP 4 033 610 A1 ist eine elektrische Anschlussanordnung bekannt, bei der ein Betätigungselement in einer betätigten Stellung mit dem Gehäuse der Anschlussanordnung verrastet ist, um dadurch einen Klemmschenkel eines Federelements in einer Freigabestellung zu halten. Über ein Löseelement ist die Verrastung zwischen dem Gehäuse und dem Betätigungselement lösbar.

Aufgabe der vorliegenden Erfindung ist es, eine Anschlussklemme zur Verfügung zu stellen, die es in zuverlässiger Weise ermöglicht, den Klemmschenkel des Federelements aus der Freigabestellung zu lösen, um eine elektrische Leitung an die Anschlussklemme anzuschließen.

Diese Aufgabe wird durch einen Gegenstand mit den Merkmalen des Anspruchs 1 gelöst.

Demnach weist die Anschlussklemme ein durch einen Nutzer betätigbares Auslösebetätigungselement auf, das relativ zu dem Gehäuse verstellbar ist, um zum Aufheben der Verrastung des Betätigungselements in der betätigten Stellung auf das Auslöseelement einzuwirken.

Bei der Anschlussklemme wird die elektrische Leitung elektrisch mit dem elektrischen Kontaktelement kontaktiert, indem bei in die Stecköffnung eingesteckter elektrischer Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch durch Betätigung des Betätigungselements ausgelenkt werden, um auf diese Weise den Klemmschenkel in eine Freigabestellung zu überführen, in der ein Raum im Inneren des Gehäuses im Bereich der Stecköffnung freigegeben ist und somit die elektrische Leitung in im wesentlichen kraftloser Weise in die Stecköffnung eingesteckt oder eine angeschlossene elektrische Leitung in einfacher Weise von der Anschlussklemme entnommen werden kann. Das Betätigungselement kann beispielsweise nach Art eines Drückers ausgestaltet und durch Nutzerbetätigung in das Gehäuse eingedrückt werden, um auf diese Weise auf den Klemmschenkel einzuwirken und den Klemmschenkel in Richtung der Freigabestellung zu verstellen.

Das Betätigungselement, das verstellbar an dem Gehäuse angeordnet ist, ist in der betätigten Stellung in Position relativ zu dem Gehäuse gehalten, indem das Betätigungselement mit dem Gehäuse oder einem zu dem Gehäuse ortsfesten Bauteil verrastet ist, sodass darüber auch der Klemmschenkel des Federelements in seiner Freigabestellung gehalten ist, in der ein einfaches Ansetzen einer elektrischen Leitung an die Anschlussklemme möglich ist oder eine angeschlossene Leitung in einer im Wesentlichen kraftlosen Weise von der Anschlussklemme entnommen werden kann.

Das relativ zu dem Gehäuse verschwenkbare Auslöseelement dient zum Auslösen des Betätigungselements aus der betätigten Stellung, um das Betätigungselement selbsttätig bei Einstecken der elektrischen Leitung in die Stecköffnung aus der betätigten Stellung freizugeben und somit den Klemmschenkel in eine Klemmstellung zu überführen, in der die in die Stecköffnung eingesteckte elektrische Leitung mit dem Kontaktelement der Anschlussklemme elektrisch kontaktiert ist.

Nach Aufhebung der Verrastung kann das Betätigungselement sich insbesondere selbsttätig, vorzugsweise unter Federvorspannung, zurück in Richtung der nicht betätigten Stellung verstellen. Eine Federvorspannung auf das Betätigungselement kann beispielsweise über das Federelement bewirkt werden, das in der betätigten Stellung elastisch ausgelenkt ist und nach Freigabe des Betätigungselements federmechanisch auf das Betätigungselement zum Überführen des Betätigungselements aus der betätigten Stellung in Richtung der nicht betätigten Stellung einwirkt. Eine Vorspannung kann aber auch über ein zusätzliches Vorspannelement, zum Beispiel eine zusätzliche Feder, bereitgestellt werden.

Dadurch, dass das Auslöseelement bei Einstecken der elektrischen Leitung zu dem Gehäuse verschwenkt wird und dadurch auf das Betätigungselement einwirkt, um dieses aus der Verrastung in der betätigten Stellung zu lösen, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Die Anschlussklemme weist ein durch einen Nutzer betätigbares Auslösebetätigungselement auf, das relativ zu dem Gehäuse verstellt werden kann, um auf das Auslöseelement einzuwirken und dadurch das Betätigungselement aus der betätigten Stellung zu lösen.

Generell soll bei Einstecken einer elektrischen Leitung diese auf das Auslöseelement treffen und dadurch das Auslöseelement relativ zu dem Gehäuse bewegen, sodass die Verrastung des Betätigungselements gelöst wird und dadurch der Klemmschenkel freigegeben wird und sich aufgrund einer Federspannung an dem Federelement selbsttätig in Richtung der Klemmstellung bewegt. Sollte jedoch im Ausnahmefall das Auslöseelement bei Einstecken einer elektrischen Leitung nicht auslösen, so kann das Auslösebetätigungselement durch einen Nutzer betätigt werden, um auf diese Weise auf das Auslöseelement einzuwirken. Sollte bei Einstecken einer elektrischen Leitung das Betätigungselement somit nicht selbsttätig aus der Verrastung gelöst werden, so kann dies durch das Auslösebetätigungselement bewirkt werden, indem ein Nutzer das Auslösebetätigungselement händisch oder unter Verwendung eines Werkzeugs betätigt, dadurch das Auslösebetätigungselement relativ zu dem Gehäuse verstellt und so das Auslöseelement zum Aufheben der Verrastung des Betätigungselements bewegt.

Es wird somit, für den Bedarfsfall, die Möglichkeiten für eine Notauslösung zur Verfügung gestellt. Sollte die Anschlussklemme bei Einstecken einer elektrischen Leitung in die Stecköffnung nicht automatisch auslösen, kann ein Auslösen der Anschlussklemme durch Betätigen des Auslösebetätigungselements durch einen Nutzer bewirkt werden.

In einer Ausgestaltung definiert das Gehäuse einen Aufnahmeraum, in den hinein die elektrische Leitung durch Einstecken in die Stecköffnung einführbar ist. Das Auslöseelement ist in dem Aufnahmeraum zum Zusammenwirken mit der elektrischen Leitung angeordnet und ist durch Zusammenwirken mit der elektrischen Leitung aus einer Ausgangsstellung heraus relativ zu dem Gehäuse verschwenkbar.

In einer Ausgestaltung weist das Auslöseelement einen Auslöseschenkel auf, der sich in der Ausgangsstellung quer zur Steckrichtung in dem Aufnahmeraum erstreckt. Der Auslöseschenkel erstreckt sich in einen Bereich des Aufnahmeraums hinein, der mit der Stecköffnung fluchtet, sodass bei Einstecken einer elektrischen Leitung diese auf den Auslöseschenkel trifft und dadurch das Auslöseelement relativ zu dem Gehäuse verschwenkt. Bei Einstecken einer elektrischen Leitung wird das Auslöseelement somit aus einer Ausgangsstellung heraus verstellt und wirkt dadurch auf das Betätigungselement ein, um die Verrastung des Betätigungselements mit dem Gehäuse zu lösen.

In einer Ausgestaltung ist das Auslösebetätigungselement über eine Kopplungseinrichtung mit dem Auslöseelement gekoppelt, sodass das Auslösebetätigungselement eine erste Stellung relativ zu dem Gehäuse einnimmt, wenn das Auslöseelement in der Ausgangsstellung ist, und eine zweite Stellung relativ zu dem Gehäuse einnimmt, wenn das Auslöseelement in einer relativ zu der Ausgangsstellung verschwenkten Stellung ist. Die Kopplung des Auslösebetätigungselements mit dem Auslöseelement ist somit derart, dass das Auslösebetätigungselement eine definierte erste oder zweite Stellung relativ zu dem Gehäuse einnimmt, wenn das Auslöseelement sich in der Ausgangsstellung oder in der relativ zu der Ausgangsstellung verschwenkten Stellung befindet.

Durch eine solche Kopplung des Auslösebetätigungselements mit dem Auslöseelement kann das Auslösebetätigungselement zum Bereitstellen einer Anzeige verwendet werden. So kann das Auslösebetätigungselement insbesondere ausgebildet sein, in der ersten Stellung anzuzeigen, dass das Auslöseelement in der Ausgangsstellung ist, und in der zweiten Stellung anzuzeigen, dass das Auslöseelement in der verschwenkten Stellung ist. An der Stellung des Auslösebetätigungselements kann ein Nutzer von außerhalb der Anschlussklemme erkennen, ob die Anschlussklemme bei Einstecken einer elektrischen Leitung in bestimmungsgemäßer Weise ausgelöst hat oder nicht. Befindet sich das Auslösebetätigungselement in der zweiten Stellung, zeigt dies an, dass das Auslöseelement aus der Ausgangsstellung herausverstellt worden ist und das Betätigungselement somit entrastet worden ist.

Die Kopplungseinrichtung kann beispielsweise durch ein Kopplungselement an dem Auslöseelement oder dem Auslösebetätigungselement verwirklicht sein, zum Beispiel in Form eines Kopplungshakens oder eines Kopplungszapfens. Durch die Kopplung wird bei einem Verschwenken des Auslöseelements das Auslösebetätigungselement mitgenommen, sodass das Auslösebetätigungselement (stets) eine definierte, von der Stellung des Auslöseelements abhängige Stellung einnimmt.

In einer Ausgestaltung weist das Auslösebetätigungselement einen Kopf auf, der in einer Betätigungsöffnung des Gehäuses aufgenommen ist. Von dem Kopf ist beispielsweise ein Schaftabschnitt zum Einwirken auf das Auslöseelement erstreckt. Bei einer Verstellbewegung wird der Kopf des Auslösebetätigungselements in der Betätigungsöffnung des Gehäuses bewegt, wobei anhand der Stellung des Kopfes in der Betätigungsöffnung erkennbar ist, in welcher Stellung sich das Auslösebetätigungselement gerade befindet.

Gegebenenfalls kann an dem Kopf und/oder im Bereich der Betätigungsöffnung eine farbliche Markierung angebracht sein, die auf eine gerade eingenommene Stellung des Auslösebetätigungselements hinweist. Beispielsweise ist eine farbliche Markierung an der Betätigungsöffnung in einer Ausgestaltung nur dann sichtbar, wenn sich das Auslösebetätigungselement in der zweiten Stellung befindet, sodass anhand der Erkennbarkeit der farblichen Markierung auf die gerade eingenommene Stellung des Auslösebetätigungselements hingewiesen wird.

Das Auslösebetätigungselement ist relativ zu dem Gehäuse verstellbar, wobei das Auslösebetätigungselement grundsätzlich in beliebiger Weise relativ zu dem Gehäuse bewegbar sein kann, beispielsweise verschiebbar, verkippbar oder verschwenkbar.

In einer Ausgestaltung ist das Auslösebetätigungselement entlang einer Auslösebetätigungsrichtung relativ zu dem Gehäuse verschiebbar. Die Auslösebetätigungsrichtung ist hierbei beispielsweise der Steckrichtung gleichgerichtet, entlang derer eine elektrische Leitung in die Stecköffnung des Gehäuses einsteckbar ist. Dies kann einen Nutzerkomfort erhöhen, weil ein Einstecken einer elektrischen Leitung und gegebenenfalls eine Betätigung des Auslösebetätigungselements für eine Notauslösung gleichgerichtet an einer gemeinsamen Gehäuseseite der Anschlussklemme erfolgen kann. Die (durch die Führung des Auslösebetätigungselements in der zugeordneten Betätigungsöffnung des Gehäuses vorgegebene) Auslösebetätigungsrichtung kann aber auch schräg zur Steckrichtung gerichtet sein, wodurch ein zur Verfügung stehender Bauraum effizient ausgenutzt und/oder die Herstellung einer Kopplung mit dem Auslöseelement erleichtert sein kann.

In einer Ausgestaltung ist das Betätigungselement linear relativ zu dem Gehäuse verschiebbar und weist einen Betätigungskopf zum Betätigen durch einen Nutzer und einen von dem Betätigungskopf erstreckten Betätigungsschaft zum Einwirken auf den Klemmschenkel auf. Der Betätigungskopf kann beispielsweise in einer Öffnung an dem Gehäuse aufgenommen sein und näherungsweise linear entlang der Betätigungsrichtung in der Öffnung verstellbar sein. Von dem Betätigungskopf, der beispielsweise einen Werkzeugeingriff zum Angreifen unter Verwendung eines Werkzeugs aufweisen kann, erstreckt sich der Betätigungsschaft in das Innere des Gehäuses hinein, um im Inneren des Gehäuses mit dem Klemmschenkel des Federelements zusammenzuwirken.

In einer Ausgestaltung weist das Betätigungselement ein Rastelement auf. Das Gehäuse oder ein zu dem Gehäuse ortsfestes Bauteil weist ein Gegenrastelement auf. In der betätigten Stellung des Betätigungselements steht das Rastelement mit dem Gegenrastelement zum Verrasten des Betätigungselements in Eingriff.

Das Rastelement kann beispielsweise an dem Betätigungsschaft angeordnet sein und beispielsweise an einer von dem Klemmschenkel abgewandten Seite des Betätigungsschafts geformt sein.

In einer Ausgestaltung ist das Rastelement durch eine starre Rastkante oder einen Rastvorsprung an dem Betätigungselement geformt. Zusätzlich oder alternativ kann das Gegenrastelement auf Seiten des Gehäuses durch eine starre Rastkante oder einen Rastvorsprung geformt sein. Eine Elastizität zur Herstellung der Verrastung zwischen dem Betätigungselement und dem Gehäuse oder dem zu dem Gehäuse ortsfesten Bauteil kann beispielsweise durch das Federelement bereitgestellt sein, das in der betätigten Stellung des Betätigungselements aufgrund einer elastischen Vorspannung an dem Klemmschenkel das Rastelement rastend in Eingriff mit dem Gegenrastelement hält.

Das Rastelement stellt einen Formschluss oder Formkraftschluss zwischen dem Betätigungselement und dem Gehäuse oder dem zu dem Gehäuse ortsfesten Bauteil her derart, dass das Betätigungselement entlang der Betätigungsrichtung relativ zu dem Gehäuse festgelegt ist und somit nicht ohne weiteres, zumindest nicht ohne Aufhebung der Verrastung, entgegen der Betätigungsrichtung aus der betätigten Stellung heraus verstellt werden kann.

Die Betätigungsrichtung kann beispielsweise entlang der Steckrichtung gerichtet sein, entlang derer eine elektrische Leitung in die Stecköffnung des Gehäuses zum Anschließen an die Anschlussklemme einzustecken ist.

In einer Ausgestaltung ist das Auslöseelement ausgebildet, das Rastelement zum Lösen des Betätigungselements aus der betätigten Stellung entlang einer (näherungsweise) quer zur Steckrichtung weisenden Querrichtung relativ zu dem Gegenrastelement zu verstellen. In der betätigten Stellung ist das Betätigungselement über das Rastelement und dessen Eingriff mit dem zugeordneten Gegenrastelement verrastet. Die Verrastung kann hierbei gelöst werden, indem das Rastelement, ausgelöst durch eine durch das Auslöseelement an dem Betätigungselement bewirkte Verstellbewegung, in eine zur Steckrichtung näherungsweise quer orientierte Querrichtung relativ zu dem Gegenrastelement bewegt und somit außer Eingriff von dem Gegenrastelement gebracht wird. Wird der Eingriff zwischen dem Rastelement und dem Gegenrastelement bei Einstecken einer elektrischen Leitung und einem dadurch bewirkten Verstellen des Auslöseelements aufgehoben, so wird das Betätigungselement aus der betätigten Stellung freigegeben und kann sich zurück in die nicht betätigte Stellung verstellen, wobei das Zurückstellen des Betätigungselements beispielsweise durch eine Federvorspannung, bewirkt zum Beispiel durch den Klemmschenkel, selbsttätig erfolgen kann.

Um das Rastelement entlang der Querrichtung relativ zu dem zugeordneten Gegenrastelement zu bewegen, kann das Betätigungselement beispielsweise um einen (kleinen) Kippwinkel relativ zu dem Gehäuse verkippbar sein. Das Auslöseelement ist hierbei ausgebildet, das Betätigungselement zum Lösen aus der betätigten Stellung relativ zu dem Gehäuse zu verkippen. Wird das Auslöseelement verstellt, so wirkt das Auslöseelement auf das Betätigungselement ein und verkippt das Betätigungselement in dem Gehäuse, sodass das Rastelement entlang der Querrichtung außer Eingriff von dem Gegenrastelement gebracht wird.

In einer Ausgestaltung ist der Klemmschenkel des Federelements in einer Schwenkebene relativ zu dem Gehäuse verschwenkbar. Die Schwenkebene kann beispielsweise durch die Steckrichtung und die Querrichtung aufgespannt sein. Das Auslöseelement ist hierbei ausgebildet, das Betätigungselement zum Lösen aus der betätigten Stellung in der Schwenkebene relativ zu dem Gehäuse zu verkippen, beispielsweise derart, dass die Verkippbewegung des Betätigungselements zum Aufheben der Verrastung entgegen der Federvorspannung des Klemmschenkels an dem Betätigungselement erfolgt.

In einer Ausgestaltung weist das Betätigungselement einen ersten Stellabschnitt auf, während das Auslöseelement einen zweiten Stellabschnitt aufweist. Das Auslöseelement ist ausgebildet, zum Lösen des Betätigungselements aus der betätigten Stellung mit dem zweiten Stellabschnitt auf den ersten Stellabschnitt einzuwirken. Wird eine elektrische Leitung in die Stecköffnung des Gehäuses eingesteckt und wird dadurch das Auslöseelement relativ zu dem Gehäuse verstellt, so läuft der Stellabschnitt an dem Auslöseelement auf den zugeordneten Stellabschnitt am Betätigungselement auf und verstellt dadurch das Betätigungselement, sodass das Rastelement an dem Betätigungselement außer Eingriff von dem zugeordneten Gegenrastelement gebracht wird und somit das Betätigungselement aus seiner Verrastung in der betätigten Stellung gelöst wird.

Die Stellabschnitte einerseits am Auslöseelement und andererseits am Betätigungselement sind dazu ausgestaltet, bei Einstecken einer elektrischen Leitung und bei Auslösen des Auslöseelements ein Verstellen des Betätigungselements und darüber ein Lösen der Verrastung zu bewirken. Umgekehrt können der erste Stellabschnitt und der zweite Stellabschnitt auch bei einem Bewegen des Betätigungselements aus der nicht betätigten Stellung in die betätigte Stellung zusammenwirken, um dadurch das Auslöseelement zurück in die Ausgangsstellung zu stellen, die das Auslöseelement einnimmt, wenn sich das Betätigungselement in der betätigten Stellung befindet und eine elektrische Leitung an die Anschlussklemme angesteckt werden soll. Dadurch, dass die Stellabschnitte auch bei Überführen des Betätigungselements aus der nicht betätigten Stellung in die betätigte Stellung zusammenwirken, kann auf ein gesondertes Rückstellelement, zum Beispiel eine mechanische Feder, zum Zurückstellen des Auslöseelements in die Ausgangsstellung gegebenenfalls verzichtet werden.

In einer Ausgestaltung weist das Kontaktelement einen Flächenabschnitt und zwei senkrecht zu dem Flächenabschnitt erstreckte Seitenwangen auf. Der Klemmschenkel ist hierbei ausgebildet, die elektrische Leitung in elektrisch kontaktierende Anlage mit dem Flächenabschnitt zu bringen. Die Seitenwangen sind beidseits des Klemmschenkels angeordnet, sodass der Klemmschenkel zwischen den Seitenwangen verstellbar ist. Der Flächenabschnitt mit den daran geformten, umgebogenen Seitenwangen kann beispielsweise eine U-Form ausbilden, innerhalb derer der Klemmschenkel verstellbar ist und in die die elektrische Leitung bei Einstecken in die Steckrichtung eingeführt wird, sodass die elektrische Leitung über den Klemmschenkel mit dem Flächenabschnitt verklemmt werden kann.

Das Kontaktelement kann beispielsweise als Stanz-Biege-Teil aus einem Metallblech ausgestaltet sein.

Beispielsweise kann das Kontaktelement mit dem Flächenabschnitt, den Seitenwangen und einer die Seitenwangen verbindenden Rückwand einen umfänglich geschlossenen Käfig ausbilden. Beispielsweise ist das Federelement über einen Stützschenkel an der Rückwand abgestützt, indem der Stützschenkel fest mit der Rückwand verbunden ist.

In einer Ausgestaltung ist das Auslöseelement schwenkbar zwischen den Seitenwangen gelagert. Das Auslöseelement kann hierbei unmittelbar an den Seitenwangen gelagert sein. In einer Ausgestaltung ist das Auslöseelement an einer Lagerachse gelagert, die einstückig mit einem Gehäuseteil des Gehäuses geformt ist und die beispielsweise durch Öffnungen in den Seitenwangen hindurch erstreckt ist. Zumindest ein Abschnitt des Auslöseelements liegt dabei zwischen den Seitenwangen ein und ist zwischen den Seitenwangen gelagert.

In einer Ausgestaltung ist der Auslöseschenkel des Auslöseelements, betrachtet entlang der Steckrichtung, unterhalb der Seitenwangen angeordnet. Der Auslöseschenkel ist vorzugsweise hierbei in der betätigten Stellung des Betätigungselements in Anlage mit den Seitenwangen und kann durch Verschwenken des Auslöseelements von den Seitenwangen entfernt werden, also außer Anlage von den Seitenwangen gebracht werden. In der Ausgangsstellung des Auslöseelements stellen die Seitenwangen einen Anschlag für den Auslöseschenkel bereit, sodass der Auslöseschenkel eine definierte Position in dem Gehäuse einnimmt. Durch Verschwenken des Auslöseelements bei Einstecken einer elektrischen Leitung oder bei Betätigung des Auslösebetätigungselements wird der Auslöseschenkel von den Seitenwangen entfernt, beispielsweise in die Steckrichtung nach unten.

In einer Ausgestaltung ist das Federelement als Zugfeder ausgebildet. In diesem Fall ist der Klemmschenkel des Federelements dazu ausgebildet, die elektrische Leitung durch Federkraft in Anlage mit dem Kontaktelement zu ziehen. An dem Klemmschenkel kann dazu beispielsweise eine Öffnung geformt sein, durch die die elektrische Leitung bei Einstecken in die Stecköffnung des Gehäuses hindurchgeführt werden kann, um nach Auslösen des Klemmschenkels aus der Freigabestellung die elektrische Leitung in klemmenden Kontakt mit dem Kontaktelement zu ziehen.

Alternativ kann das Federelement als Druckfeder ausgebildet sein. In diesem Fall ist der Klemmschenkel dazu ausgebildet, die elektrische Leitung durch Federkraft in Anlage mit dem Kontaktelement zu drücken. Bei Einstecken in die Stecköffnung gelangt die elektrische Leitung in einen Raum zwischen dem Klemmschenkel und einem Flächenabschnitt des Kontaktelements, wobei nach Auslösen des Klemmschenkels aus der Freigabestellung der Klemmschenkel auf die elektrische Leitung einwirkt und diese in Anlage mit dem Kontaktelement drückt.

Das Federelement kann beispielsweise einen Stützschenkel aufweisen, über den das Federelement an dem Gehäuse und/oder dem Kontaktelement abgestützt und in Position relativ zu dem Gehäuse gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

Eine Klemmenanordnung, zum Beispiel eine Reihenklemme, kann ein oder mehrere Anschlussklemmen nach der vorangehend beschriebenen Art aufweisen. Eine solche Klemmenanordnung kann beispielsweise eine Rasteinrichtung zum Anordnen der Klemmenanordnung an einer Tragschiene aufweisen. Beispielsweise können an einer solchen Tragschiene eine Mehrzahl von Klemmenanordnungen, zum Beispiel Reihenklemmen, aneinander angereiht werden, um eine elektrische Baugruppe zum Beispiel in einem Schaltschrank zu schaffen.

Der der Erfindung zugrunde liegende Gedanke soll nachfolgend anhand der in den Figuren dargestellten Ausführungsbeispiele näher erläutert werden. Es zeigen:
- Fig. 1A: eine Ansicht eines Ausführungsbeispiels einer Klemmenanordnung in Form einer Reihenklemme mit Anschlussklemmen;
- Fig. 1B: die Klemmenanordnung gemäß Fig. 1A, nach Einstecken einer elektrischen Leitung;
- Fig. 2A: eine Ansicht eines anderen Ausführungsbeispiels einer Klemmenanordnung in Form einer Reihenklemme;
- Fig. 2B: die Klemmenanordnung gemäß Fig. 2A, nach Einstecken einer elektrischen Leitung;
- Fig. 3A: eine Ansicht eines Ausführungsbeispiels einer Anschlussklemme, in einer betätigten Stellung eines Betätigungselements, vor Anschließen einer elektrischen Leitung;
- Fig. 3B: eine Ansicht der Anschlussklemme, nach Anschließen einer elektrischen Leitung;
- Fig. 3C: eine Ansicht der Anschlussklemme, bei Betätigung eines Auslösebetätigungselements;
- Fig. 4A: eine Schnittansicht der Anschlussklemme in der Stellung gemäß Fig. 3A;
- Fig. 4B: eine Schnittansicht der Anschlussklemme in der Stellung gemäß Fig. 3B;
- Fig. 4C: eine Schnittansicht der Anschlussklemme in der Stellung gemäß Fig. 3C;
- Fig. 5A: eine Ansicht eines anderen Ausführungsbeispiels einer Anschlussklemme, in einer betätigten Stellung eines Betätigungselements;
- Fig. 5B: eine Ansicht der Anschlussklemme, nach Anschließen einer elektrischen Leitung;
- Fig. 5C: eine Ansicht der Anschlussklemme, bei Betätigung eines Auslösebetätigungselements;
- Fig. 6A: eine Schnittansicht der Anschlussklemme in der Stellung gemäß Fig. 5A;
- Fig. 6B: eine Schnittansicht der Anschlussklemme in der Stellung gemäß Fig. 5B;
- Fig. 6C: eine Schnittansicht der Anschlussklemme in der Stellung gemäß Fig. 5C;
- Fig. 7: eine Ansicht der Klemmenanordnung gemäß Fig. 1A, 1B, bei Betätigung eines Auslösebetätigungselements unter Verwendung eines Werkzeugs;
- Fig. 8: eine Ansicht der Klemmenanordnung gemäß Fig. 2A, 2B bei Betätigung eines Auslösebetätigungselements unter Verwendung eines Werkzeugs;
- Fig. 9: eine schematische Draufsicht auf ein Kontaktelement mit einem daran aufgenommenen Federelement;
- Fig. 10: eine schematische Ansicht eines Betätigungselements in Zusammenwirken mit einem Auslöseelement;
- Fig. 11A: eine schematische Ansicht eines Auslösebetätigungselements, das über eine Kopplungseinrichtung mit einem Auslöseelement gekoppelt ist; und
- Fig. 11B: die Anordnung gemäß Fig. 11A, in einer verschwenkten Stellung des Auslöseelements.

Fig. 1A, 1B zeigen ein Ausführungsbeispiel einer Klemmenanordnung 3 in Form einer Reihenklemme, die gemeinsam mit anderen Klemmenanordnungen an einer Tragschiene 5 angeordnet werden kann, um auf diese Weise eine elektrische Schaltungsbaugruppe zum Beispiel in einem Schaltschrank oder an einer elektrischen Anlage zu schaffen.

Die Klemmenanordnung 3 gemäß Fig. 1A, 1B weist eine Mehrzahl von Anschlussklemmen 1, 1', 1", 1‴ auf, denen jeweils eine Stecköffnung 100 zugeordnet ist und an die jeweils eine elektrische Leitung 2 angeschlossen werden kann. Zum Anschließen kann die elektrische Leitung 2 entlang einer Steckrichtung E in die jeweilige Stecköffnung 100 eingesteckt werden, um an der jeweiligen Anschlussklemme 1, 1', 1", 1‴ mit einem Strombalken 32 elektrisch zu kontaktieren.

Die Klemmenanordnung 30 weist einen Körper auf, der ein Gehäuse für die Komponenten der Anschlussklemmen 1, 1', 1", 1‴ bereitstellt und an dem die Stecköffnungen 100 der Anschlussklemmen 1, 1', 1", 1‴ geformt sind.

An dem Körper 30 ist eine Rasteinrichtung 31 geformt, über die die Klemmenanordnung 3 rastend an einer Tragschiene 5 angeordnet und befestigt werden kann.

Der Strombalken 32 verbindet Kontaktelemente 11 der Anschlussklemmen elektrisch miteinander.

Fig. 2A, 2B zeigen ein anderes Ausführungsbeispiel einer Klemmenanordnung 3. Während bei dem Ausführungsbeispiel gemäß Fig. 1A, 1B die Klemmenanordnung 3 vier Anschlussklemmen 1, 1', 1", 1‴ aufweist, weist die Klemmenanordnung 3 gemäß Fig. 2A, 2B zwei Anschlussklemmen 1, 1‴ auf, sodass an die Klemmenanordnung 3 gemäß Fig. 2A, 2B lediglich zwei elektrische Leitungen 2 angeschlossen werden können.

Fig. 3A-3C bis 4A-4C zeigen ein Ausführungsbeispiel einer Anschlussklemme 1, die eine außen gelegene Anschlussklemme 1, 1‴ der Klemmenanordnung 3 gemäß Fig. 1A, 1B bzw. eine Anschlussklemme 1, 1‴ der Klemmenanordnung 3 gemäß Fig. 2A, 2B verwirklicht.

Die Anschlussklemme 1 weist ein durch den Körper 30 der jeweiligen Klemmenanordnung 3 verwirklichtes Gehäuse 10 mit einer darin geformten Stecköffnung 100 zum Einstecken einer elektrischen Leitung 2 entlang einer Steckrichtung E auf.

Das Gehäuse 10 definiert einen Aufnahmeraum 101, in den die elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktelement 11 kontaktiert, sodass die elektrische Leitung 2 elektrisch an die Anschlussklemme 1 angeschlossen ist, wie dies in Fig. 3B und 4B dargestellt ist.

Das Federelement 12 weist einen Stützschenkel 121 auf, der über einen gebogenen Zwischenabschnitt 122 mit dem Klemmschenkel 120 verbunden ist und gemeinsam mit dem Zwischenabschnitt 122 an einem Gehäuseabschnitt 103 des Gehäuses 10 abgestützt ist. Der Klemmschenkel 120 ist elastisch zu dem Stützschenkel 121 auslenkbar, insbesondere derart, dass der Klemmschenkel 120 in einer in Fig. 3B und 4B dargestellten Klemmstellung klemmend auf eine an die Anschlussklemme 1 angeschlossene elektrische Leitung 2 einwirkt und diese unter elastischer Vorspannung in Kontakt mit einem Flächenabschnitt 110 des Kontaktelements 11 drückt und somit die Leitung 2 über ihr Leiterende 20 elektrisch mit dem Kontaktelement 11 kontaktiert.

Bei dem dargestellten Ausführungsbeispiel ist an dem Gehäuse 10 ein Betätigungselement 14 entlang einer Betätigungsrichtung B verstellbar. Das Betätigungselement 14 ist in einer Betätigungsöffnung 102 des Gehäuses 10 aufgenommen und kann entlang der Betätigungsrichtung B relativ zu dem Gehäuse 10 verschoben werden, um dadurch auf den Klemmschenkel 120 des Federelements 12 einzuwirken und diesen zwischen der Klemmstellung und einer Freigabestellung zu verstellen.

Das Betätigungselement 14 weist einen Betätigungskopf 140 auf, der über die Betätigungsöffnung 102 von außerhalb des Gehäuses 10 zugänglich ist und somit durch einen Nutzer, zum Beispiel unter Verwendung eines Werkzeugs, betätigt werden kann.

Von dem Betätigungskopf 140 ist ein Betätigungsschaft 141 erstreckt, der zum Einwirken auf das Federelement 12 zum Verstellen des Klemmschenkels 120 dient und einen Wirkabschnitt 145 ausbildet, mit dem das Betätigungselement 14 bei einem Verstellen in eine betätigte Stellung auf den Klemmschenkel 120 des Federelements 12 einwirkt und diesen in die Freigabestellung überführt.

In der betätigten Stellung des Betätigungselements 14, dargestellt in Fig. 3A und 4A, ist der Betätigungsschaft 141 mit dem Klemmschenkel 120 in Anlage und hält darüber den Klemmschenkel 120 in der Freigabestellung.

An dem Betätigungsschaft 141 ist ein Rastelement 142 geformt, das durch eine näherungsweise senkrecht zur Betätigungsrichtung B erstreckte, stufenförmige Kante ausgebildet ist und zum Verrasten des Betätigungselements 14 in der betätigten Stellung dient. So steht das Rastelement 142 an dem Betätigungselement 14 in der betätigten Stellung des Betätigungselements 14 mit einem zugeordneten Gegenrastelement 104 an einer inneren Gehäusewandung des Gehäuses 10 in Eingriff und ist darüber entlang der Betätigungsrichtung B, die parallel zur Steckrichtung E orientiert ist, formschlüssig oder kraftformschlüssig zu dem Gehäuse 10 festgelegt. In der betätigten Stellung ist das Betätigungselement 14 somit mit dem Gehäuse 10 verrastet.

Durch die Verrastung mit dem Gehäuse 10 hält das Betätigungselement 14 den Klemmschenkel 120 des Federelements 12 in der Freigabestellung und somit auf Abstand zu dem Flächenabschnitt 110 des Kontaktelements 11, sodass eine elektrische Leitung 2 in einer im Wesentlichen kraftlosen Weise in die Stecköffnung 100 entlang der Steckrichtung E eingesteckt und dadurch an die Anschlussklemme 1 angeschlossen werden kann. In der Freigabestellung ist der Klemmschenkel 120 relativ zu dem Stützschenkel 121 elastisch ausgelenkt und stellt somit eine elastische Spannkraft an dem Betätigungselement 14 in Richtung eines Eingriffs des Rastelements 142 mit dem Gegenrastelement 104 bereit, sodass das Betätigungselement 14 unter Verspannung des Klemmschenkels 120 in der verrasteten Stellung gehalten ist.

Seitlich an dem Betätigungsschaft 141 ist ein Schenkel 143 geformt, der über den Wirkabschnitt 145 hinausragt und einen Stellabschnitt 146 formt, über den das Betätigungselement 14 mit einem Auslöseelement 13 der Anschlussklemme 1 zusammenwirkt. So greift das Betätigungselement 14 mit dem Stellabschnitt 146 in eine Öffnung 133 an einem Auslöseschenkel 130 des Auslöseelements 13 ein und steht über den Stellabschnitt 146 mit einem zugeordneten Stellabschnitt 134 an dem Auslöseelement 13 in Wirkverbindung, wie dies aus Fig. 10 ersichtlich ist.

Bei dem dargestellten Ausführungsbeispiel ist das Auslöseelement 13 über eine an dem Gehäuse 10 geformte Lagerachse 131 schwenkbar an dem Gehäuse 10 gelagert. Der Auslöseschenkel 130 ist in einer Ausgangsstellung (siehe Fig. 3A und 4A) zumindest näherungsweise quer zur Steckrichtung E erstreckt und ragt so im Innenraum 101 des Gehäuses 10 in einen mit der Stecköffnung 100 fluchtenden Bereich, dass bei Einstecken einer elektrischen Leitung 2 diese mit einem Leiterende 20 auf den Auslöseschenkel 130 trifft und somit auf das Auslöseelement 13 einwirkt.

An dem Auslöseschenkel 130 ist bei dem dargestellten Ausführungsbeispiel eine wannenförmige Vertiefung 132 geformt, die zum Einfangen des Leitungsendes 20 der elektrischen Leitung 2 bei Einstecken in die Stecköffnung 100 dient. Dadurch, dass die elektrische Leitung 2 im Bereich der Vertiefung 132 auf den Auslöseschenkel 130 trifft, wird eine effiziente Kraftübertragung zwischen der elektrischen Leitung 2 und dem Auslöseschenkel 130 ermöglicht, was ein Auslösen des Auslöseelements 13 auch durch weiche Leiter, zum Beispiel Litzenleiter, ermöglicht.

Das Kontaktelement 11 ist bei dem dargestellten Ausführungsbeispiel als Stanz-Biege-Teil geformt und elektrisch mit dem Strombalken 32 der Klemmenanordnung 3 kontaktiert (vergleiche das Ausführungsbeispiel gemäß Fig. 1A, 1B und das Ausführungsbeispiel gemäß Fig. 2A, 2B). Das Kontaktelement 11 bildet einen Flächenabschnitt 110 aus, in Richtung dessen der Klemmschenkel 120 des Federelements 12 die elektrische Leitung 2 bei Einstecken in die Stecköffnung 100 belastet, um die elektrische Leitung 2 durch Anlage an dem Flächenabschnitt 110 elektrisch mit dem Kontaktelement 11 zu kontaktieren und zudem mechanisch an dem Kontaktelement 11 zu arretieren.

Wie dies aus Fig. 3A-3C in Zusammenschau mit der schematischen Ansicht gemäß Fig. 9 ersichtlich ist, weist das Kontaktelement 11 Seitenwangen 111 auf, die senkrecht zu dem Flächenabschnitt 110 erstreckt sind und gemeinsam mit dem Flächenabschnitt 110 eine U-Form ausbilden, in die die elektrische Leitung 2 bei Einstecken in die Stecköffnung 100 eingeführt wird. Die Leitung 2 wird somit bei Einstecken in die Stecköffnung 100 innerhalb des Kontaktelements 11 gefangen und durch Wirkung des Klemmschenkels 120 in Anlage mit dem die Basis der U-Form ausbildenden Flächenabschnitt 110 gepresst.

Zwischen Wangenabschnitten 112 der Seitenwangen 111 ist das Auslöseelement 13 gelagert. Die an dem Gehäuse 10 geformte Lagerachse 131 erstreckt sich hierbei durch Öffnungen in den Wangenabschnitten 112 hindurch und lagert das Auslöseelement 13, wie aus Fig. 4A-4C ersichtlich, sodass das Auslöseelement 13 zwischen den Seitenwangen 111 verschwenkt werden kann.

Die Seitenwangen 111 sind an einer von dem Flächenabschnitt 110 abgewandten Seite über eine Rückwand 113 miteinander verbunden. Der Stützschenkel 121 des Federelements 12 ist an der Rückwand 113 abgestützt und fest mit der Rückwand 113 verbunden, sodass das Federelement 12 an dem Kontaktelement 11 festgelegt ist.

Der Auslöseschenkel 130 liegt in der der betätigten Stellung des Betätigungselements 14 zugeordneten Ausgangsstellung, ersichtlich aus Fig. 3A und 4A, betrachtet in die Steckrichtung E an unteren Kanten der Seitenwangen 111 an. Die Seitenwangen 111 bilden somit einen Anschlag für den Auslöseschenkel 130 in der betätigten Stellung des Betätigungselements 14 aus. Wird das Auslöseelement 13 verschwenkt, so wird der Auslöseschenkel 130 von den Seitenwangen 111 in die Steckrichtung E entfernt, wie dies aus dem Übergang von Fig. 3A, 4A hin zu Fig. 3B, 4B ersichtlich ist.

Das Auslöseelement 13 dient zum Zusammenwirken mit einer in die Stecköffnung 100 eingesteckten elektrischen Leitung 2, um die elektrische Leitung 2 selbsttätig unter Auslösen des Klemmschenkels 120 an die Anschlussklemme 1 anzuschließen. Befindet sich das Betätigungselement 14 in der betätigten Stellung gemäß Fig. 3A und 4A, so nimmt das Auslöseelement 13 die in Fig. 3A und 4A ersichtliche Ausgangsstellung ein, in der die Stellabschnitte 134, 146 des Auslöseelements 13 und des Betätigungselements 14 wie in Fig. 10 dargestellt miteinander in Eingriff sind, sodass das Betätigungselement 14, das über das Rastelement 142 mit dem Gehäuse 10 verrastet ist, das Auslöseelement 13 in Position hält.

Wie dies aus Fig. 10 ersichtlich ist, weist der Stellabschnitt 146 eine Ausbuchtung 144 an dem Schenkel 143 des Betätigungselements 14 auf, in die der Stellabschnitt 134 an dem Auslöseelement 13 in der betätigten Stellung des Betätigungselements 14 eingreift. Wird eine elektrische Leitung 2 in die Steckrichtung E in die Stecköffnung 100 des Gehäuses 10 eingesteckt, wie dies aus Fig. 3B und 4B ersichtlich ist, so trifft die Leitung 2 mit ihrem Leitungsende 20 auf den Auslöseschenkel 130 des Auslöseelements 13 und verschwenkt das Auslöseelement 13 um die Lagerachse 131 in eine Schwenkrichtung S. Dadurch gleiten die Stellabschnitte 134, 146 aufeinander auf und außer Eingriff voneinander, wodurch bewirkt wird, dass das Betätigungselement 14 in eine Kipprichtung K um einen (kleinen) Kippwinkel zu dem Gehäuse 10 verkippt wird.

Dadurch wird das Rastelement 142 in die Querrichtung Q relativ zu dem Gegenrastelement 104 an dem Gehäuse 10 verstellt und außer Eingriff von dem Gegenrastelement 104 gebracht, sodass die Verrastung des Betätigungselements 14 aufgehoben wird.

Ist durch Auslösen des Auslöseelements 13 die Verrastung des Betätigungselements 14 aufgehoben worden, so wird das Betätigungselement 14 aufgrund der Federvorspannung des Klemmschenkels 120 entgegen der Betätigungsrichtung B relativ zu dem Gehäuse 10 verstellt, wie dies in Fig. 3B und 4B gezeigt ist. Das Betätigungselement 14 gleitet somit in der Betätigungsöffnung 102 nach oben, und der Klemmschenkel 120 gelangt in Anlage mit dem Leitungsende 20 und drückt dieses in Kontakt mit dem Flächenabschnitt 110 des Kontaktelements 12, wie aus der Schnittansicht gemäß Fig. 4B ersichtlich.

Ein Herausgleiten des Betätigungselements 14 aus der Betätigungsöffnung 102 ist verhindert, indem das Betätigungselement 14 über das Rastelement 142 in Anlage mit einer Anlagekante 106 am Gehäuse kommt, wie dies aus Fig. 4B ersichtlich ist.

Weil das Betätigungselement 14 aufgrund der Federvorspannung des Klemmschenkels 120 nach Lösen des Halts selbsttätig aus der betätigten Stellung herausverstellt wird, kann ein Nutzer sicher und zuverlässig erkennen, dass die Anschlussklemme 1 ausgelöst hat und die elektrische Leitung 2 somit an die Anschlussklemme 1 angeschlossen ist. Das Risiko für eine Fehlbedienung ist somit reduziert.

Soll die elektrische Leitung 2 aus der in Fig. 3B und 4B dargestellten, angeschlossenen Stellung gelöst und von der Anschlussklemme 1 wieder entnommen werden, kann das Betätigungselement 14 wiederum in die betätigte Stellung gemäß Fig. 3B und 4A überführt werden, sodass der Klemmschenkel 120 außer Anlage von der Leitung 2 gebracht wird. Die Leitung 2 kann dadurch in einer im Wesentlichen kraftlosen Weise aus der Anschlussklemme 1 entnommen werden.

Bei einer Betätigung des Betätigungselements 14 in die Betätigungsrichtung B gelangt der Stellabschnitt 146 an dem Schenkel 143 des Betätigungsschafts 141 wiederum in Eingriff mit der Öffnung 133 an dem Auslöseschenkel 130 des Auslöseelements 13, sodass der Stellabschnitt 134 mit der Ausbuchtung 144 in Eingriff gelangt. Der Stellabschnitt 134 innenseitig der Öffnung 133 des Auslöseschenkels 130 gleitet hierbei in die Ausbuchtung 144 ein, sodass das Auslöseelement 13 durch Wechselwirkung mit dem Betätigungselement 14 selbsttätig zurück in die Ausgangsstellung gemäß Fig. 3A, 4A verstellt wird und dort durch den Eingriff des Stellabschnitts 146 in die Öffnung 133 gehalten wird, bis eine elektrische Leitung 2 (wiederum) in die Stecköffnung 100 eingesteckt und dadurch an die Anschlussklemme 1 angeschlossen wird.

Eine gesonderte Vorspannung an dem Auslöseelement 13 zum Zurückstellen in die Ausgangsstellung ist nicht erforderlich. Das Auslöseelement 13 wird durch Wechselwirkung mit dem Betätigungselement 14 in die Ausgangsstellung zurückgestellt, wenn das Betätigungselement 14 in die betätigte Stellung bewegt wird.

Bei dem dargestellten Ausführungsbeispiel weist die Anschlussklemme 1 ein Auslösebetätigungselement 15 auf, das entlang einer Auslösebetätigungsrichtung C, die schräg zu der Steckrichtung E gerichtet ist, linear verschiebbar an dem Gehäuse 10 der Anschlussklemme 1 geführt ist.

Das Auslösebetätigungselement 15 weist einen Kopf 150 und einen entlang der Auslösebetätigungsrichtung C von dem Kopf 150 erstreckten Schaftabschnitt 151 auf. Über den Schaftabschnitt 151 kann das Auslösebetätigungselement 15 auf das Auslöseelement 13 einwirken, um dadurch im Bedarfsfall das Auslöseelement 13 relativ zu dem Gehäuse 10 zu verschwenken und somit ein Auslösen des Betätigungselements 14 aus der betätigten Stellung zu bewirken, sollte das Betätigungselement 14 bei Einstecken einer elektrischen Leitung 2 nicht automatisch ausgelöst haben.

Wie dies schematisch in Fig. 11A, 11B dargestellt ist, kann das Auslösebetätigungselement 15 beispielsweise über eine Kopplungseinrichtung 152, zum Beispiel in Form eines Kopplungshakens an dem Schaftabschnitt 151 des Auslösebetätigungselements 15, mit dem Auslöseelement 13 gekoppelt sein. Die Kopplung ist hierbei derart, dass bei einer Betätigung des Auslösebetätigungselements 15 das Auslöseelement 13 um die Lagerachse 131 verschwenkt wird und zudem bei einer Schwenkbewegung des Auslöseelements 13, die unabhängig von einer Betätigung des Auslösebetätigungselements 14 bewirkt wird, das Auslösebetätigungselement 15 mit bewegt wird.

Aufgrund der Kopplung nimmt das Auslösebetätigungselement 15 insbesondere stets eine definierte, von der Stellung des Auslöseelements 13 abhängige Stellung relativ zu dem Gehäuse 10 ein.

Das Auslösebetätigungselement 15 ist an dem Gehäuse 10 der Anschlussklemme 1 linear entlang der Auslösebetätigungsrichtung C geführt. Der Kopf 150 des Auslösebetätigungselements 15 liegt hierbei in einer Betätigungsöffnung 105 des Gehäuses 10 ein, wie dies aus Fig. 4A-4C ersichtlich ist.

Das Auslösebetätigungselement 15 dient dazu, das Auslöseelement 13 zu verschwenken, sollte im Ausnahmefall bei Einstecken der elektrischen Leitung 2 das Betätigungselement 14 nicht automatisch auslösen. Wird eine elektrische Leitung 2 in die Stecköffnung 100 des Gehäuses 10 eingesteckt und löst das Betätigungselement 14 dadurch nicht automatisch aus, so kann ein Nutzer händisch oder unter Verwendung eines Werkzeugs in die Auslösebetätigungsrichtung C auf den Kopf 150 des Auslösebetätigungselements 15 drücken und das Auslösebetätigungselement 15 somit relativ zu dem Gehäuse 10 verschieben, um auf diese Weise das Auslöseelement 13 zu verschwenken und die Verrastung zwischen dem Betätigungselement 14 und dem Gehäuse 10 aufzuheben.

Das Auslösebetätigungselement 15 ist vorzugsweise derart mit dem Auslöseelement 13 gekoppelt, dass das Auslösebetätigungselement 15 abhängig von der jeweiligen Stellung des Auslöseelements 13 unterschiedliche, definierte Stellungen relativ zu dem Gehäuse 10 einnimmt.

Wie dies aus Fig. 4A ersichtlich ist, nimmt der Kopf 150 eine nach oben (außen) verschobene Lage in der Betätigungsöffnung 105 des Gehäuses 10 ein, wenn sich das Auslöseelement 13 in der Ausgangsstellung und das Betätigungselement 14 in der betätigten Stellung befindet. Dies entspricht einer ersten Stellung des Auslösebetätigungselements 15.

Ist das Auslöseelement 13 hingegen aus der Ausgangsstellung ausgelenkt, wie aus Fig. 4B ersichtlich, so nimmt der Kopf 150 eine in das Gehäuse 10 hineinverschobene Stellung in der Betätigungsöffnung 105 ein, entsprechend einer zweiten Stellung des Auslösebetätigungselements 15, unabhängig davon, ob das Verkippen des Auslöseelements 13 durch Wirkung der elektrischen Leitung 2 oder durch Betätigung des Auslösebetätigungselements 15 bewirkt worden ist.

Das Auslösebetätigungselement 15 dient somit auch als Anzeige, um einem Nutzer zu signalisieren, ob die Anschlussklemme 1 in bestimmungsgemäßer Weise ausgelöst hat. Befindet sich bei eingesteckter elektrischer Leitung 2 der Kopf 150 in der Betätigungsöffnung 105 des Gehäuses 10 in der Stellung gemäß Fig. 4B, so wird dem Nutzer angezeigt, dass die Anschlussklemme 1 ausgelöst hat und die elektrische Leitung 2 somit in bestimmungsgemäßer Weise an die Anschlussklemme 1 angeschlossen ist. Befindet sich das Auslösebetätigungselement 15 demgegenüber in der Stellung gemäß Fig. 4A, so wird dem Nutzer angezeigt, dass die Anschlussklemme 1 nicht ausgelöst hat und sich das Auslöseelement 13 (noch) in der Ausgangsstellung befindet.

Im Bereich der Betätigungsöffnung 105 kann beispielsweise eine farbliche Markierung angebracht sein, beispielsweise an inneren Wandungen der Betätigungsöffnung 105, die nur in der Stellung des Auslösebetätigungselements 15 gemäß Fig. 4B sichtbar sind, sodass darüber eine von der Stellung des Auslösebetätigungselements 15 abhängige Anzeige noch verbessert ist.

Fig. 5A-5C und 6A-6C zeigen ein Ausführungsbeispiel einer Anschlussklemme 1', die eine innenliegende Anschlussklemme 1', 1" der Klemmenanordnung 3 gemäß Fig. 1A, 1B verwirklicht.

Die Anschlussklemme 1' gemäß Fig. 5A-5C und 6A-6C gleicht mit Blick auf die Funktion zum Anschließen einer elektrischen Leitung der Anschlussklemme 1 gemäß Fig. 3A-3C und 4A-4C, sodass auf die vorangehenden Erläuterungen verwiesen werden soll.

Während die Betätigungsöffnung 105 bei dem Ausführungsbeispiel gemäß Fig. 3A-3C und 4A-4C an einer Stirnseite des das Gehäuse 10 der Anschlussklemme 1 verwirklichenden Körpers 30 der Klemmenanordnung 3 geformt ist, ist bei dem Ausführungsbeispiel gemäß Fig. 5A-5C und 6A-6C die Betätigungsöffnung 105 an einer Oberseite des das Gehäuse 10 der jeweiligen Anschlussklemme 1' verwirklichenden Körpers 30 geformt, an der auch die Stecköffnung 100 und die Öffnung 102, in der das Betätigungselement 14 aufgenommen ist, geformt ist.

Der Schaftabschnitt 151 des Auslösebetätigungselements 15 ist entsprechend verlängert, wie aus Fig. 6A-6C ersichtlich, um mit dem Auslöseelement 13 im Inneren des Gehäuses 10 zusammenzuwirken.

Ansonsten wird vollständig auf die Erläuterungen zum Ausführungsbeispiel nach Fig. 3A-3C und 4A-4C verwiesen.

Fig. 7 zeigt die Klemmenanordnung 3 gemäß Fig. 1A, 1B, bei Betätigung der Auslösebetätigungselemente 15 der Anschlussklemmen 1', 1" durch Werkzeuge 4 in Form von Schraubendrehern.

Fig. 8 zeigt die Klemmenanordnung 3 gemäß Fig. 2A, 2B, bei Betätigung der Auslösebetätigungselemente 15 der Anschlussklemmen 1, 1‴ unter Verwendung von Werkzeugen 4 in Form von Schraubendrehern.

Der der Erfindung zugrunde liegende Gedanke ist nicht auf das vorangehend beschriebene Ausführungsbeispiel beschränkt, sondern lässt sich auch in anderer Weise verwirklichen.

Das Auslöseelement kann über eine Lagerachse schwenkbar an dem Gehäuse oder einem zu dem Gehäuse stationären Bauteil gelagert sein.

Das Betätigungselement kann durch Wirkung des Klemmschenkels des Federelements in Richtung der nicht betätigten Stellung vorgespannt sein. Denkbar ist aber auch, ein zusätzliches Vorspannelement vorzusehen, welches das Betätigungselement entgegen der Betätigungsrichtung in Richtung der nicht betätigten Stellung relativ zu dem Gehäuse vorspannt. Ein solches Vorspannelement kann zum Beispiel durch eine Druckfeder oder eine andere mechanische Feder ausgestaltet sein.

Eine Anschlussklemme kann an einer Klemmenanordnung, beispielsweise einer Reihenklemme, mit weiteren Anschlussklemmen kombiniert sein, kann aber auch unabhängig von einer solchen Klemmenanordnung Verwendung finden.

### Bezugszeichenliste

- 1, 1', 1", 1‴: Anschlussklemme
- 10: Gehäuse
- 100: Stecköffnung
- 101: Aufnahmeraum
- 102: Betätigungsöffnung
- 103: Gehäuseabschnitt
- 104: Rastelement
- 105: Betätigungsöffnung
- 106: Anlagekante
- 11: Kontaktelement (Strombalken)
- 110: Flächenabschnitt
- 111: Seitenwangen
- 112: Wangenabschnitt
- 113: Rückwand
- 12: Klemmfeder
- 120: Klemmschenkel
- 121: Stützschenkel
- 122: Zwischenabschnitt
- 13: Auslöseelement
- 130: Auslöseschenkel
- 131: Lagerachse
- 132: Vertiefung
- 133: Öffnung
- 134: Stellabschnitt
- 14: Betätigungselement
- 140: Betätigungskopf
- 141: Betätigungsschaft
- 142: Rastelement
- 143: Schenkel
- 144: Ausbuchtung
- 145: Wirkabschnitt
- 146: Stellabschnitt
- 15: Auslösebetätigungselement
- 150: Kopf
- 151: Schaftabschnitt
- 152: Kopplungseinrichtung
- 2: Leitung
- 20: Leiterende
- 3: Klemmenanordnung (Reihenklemme)
- 30: Körper
- 31: Rasteinrichtung
- 32: Strombalken
- 4: Werkzeug
- 5: Tragschiene
- B: Betätigungsrichtung
- C: Auslösebetätigungsrichtung
- E: Steckrichtung
- K: Kipprichtung
- Q: Querrichtung
- S: Schwenkrichtung

## Patentansprüche

1. Anschlussklemme (1, 1', 1", 1‴) zum Anschließen einer elektrischen Leitung (2), mit
einem Gehäuse (10), das eine Stecköffnung (100) aufweist, in die eine elektrische Leitung (2) zum Anschließen an die Anschlussklemme (1, 1', 1", 1‴) entlang einer Steckrichtung (E) einsteckbar ist,
einem an dem Gehäuse (10) angeordneten Kontaktelement (11) zum elektrischen Kontaktieren mit der elektrischen Leitung (2),
einem an dem Gehäuse (10) angeordneten Federelement (12), das einen Klemmschenkel (120) zum Einwirken auf die elektrische Leitung (2) aufweist, um die elektrische Leitung (2) in Kontakt mit dem Kontaktelement (11) zu bringen,
einem verstellbar an dem Gehäuse (10) angeordneten Betätigungselement (14), das zum Verstellen des Klemmschenkels (120) in eine Betätigungsrichtung (B) aus einer nicht betätigten Stellung in eine betätigte Stellung verstellbar ist und in der betätigten Stellung relativ zu dem Gehäuse (10) verrastet ist, wobei der Klemmschenkel (120) durch Betätigung des Betätigungselements (14) in eine Freigabestellung elastisch relativ zu dem Gehäuse (10) verstellbar ist und in der Freigabestellung durch das in der betätigten Stellung verrastete Betätigungselement (14) relativ zu dem Gehäuse (10) gehalten ist, und
einem relativ zu dem Gehäuse (10) verschwenkbaren Auslöseelement (13), das einen Auslöseschenkel (130) aufweist, der ausgebildet ist, bei Einstecken einer elektrischen Leitung (2) in die Stecköffnung (100) mit der elektrischen Leitung (2) zusammenzuwirken, um durch Verschwenken des Auslöseelements (13) das Betätigungselement (14) aus der betätigten Stellung zu lösen,
**gekennzeichnet durch** ein durch einen Nutzer betätigbares Auslösebetätigungselement (15), das relativ zu dem Gehäuse (10) verstellbar ist, um zum Aufheben der Verrastung des Betätigungselements (14) in der betätigten Stellung auf das Auslöseelement (13) einzuwirken.

2. Anschlussklemme (1, 1', 1", 1‴) nach Anspruch 1, **dadurch gekennzeichnet, dass** das Gehäuse (10) einen Aufnahmeraum (101) definiert, in den hinein die elektrische Leitung (2) durch Einstecken in die Stecköffnung (100) einführbar ist, wobei das Auslöseelement (13) in dem Aufnahmeraum (101) zum Zusammenwirken mit der elektrischen Leitung (2) angeordnet ist und durch Zusammenwirken mit der elektrischen Leitung (2) aus einer Ausgangsstellung relativ zu dem Gehäuse (10) verschwenkbar ist.

3. Anschlussklemme (1, 1', 1", 1‴) nach Anspruch 2, **dadurch gekennzeichnet, dass** der Auslöseschenkel (130) sich in der Ausgangsstellung quer zur Steckrichtung (E) in dem Aufnahmeraum (101) erstreckt.

4. Anschlussklemme (1) nach Anspruch 2 oder 3, **dadurch gekennzeichnet, dass** das Auslösebetätigungselement (15) über eine Kopplungseinrichtung (152) mit dem Auslöseelement (13) gekoppelt ist, sodass das Auslösebetätigungselement (15) eine erste Stellung relativ zu dem Gehäuse (10) einnimmt, wenn das Auslöseelement (13) in der Ausgangsstellung ist, und eine zweite Stellung relativ zu dem Gehäuse (10) einnimmt, wenn das Auslöseelement (13) in einer relativ zu der Ausgangsstellung verschwenkten Stellung ist.

5. Anschlussklemme (1) nach Anspruch 4, **dadurch gekennzeichnet, dass** das Auslösebetätigungselement (15) ausgebildet ist, in der ersten Stellung anzuzeigen, dass das Auslöseelement (13) in der Ausgangsstellung ist, und in der zweiten Stellung anzuzeigen, dass das Auslöseelement (13) in der verschwenkten Stellung ist.

6. Anschlussklemme (1) nach einem der vorangehenden Ansprüche, **dadurch gekennzeichnet, dass** das Auslösebetätigungselement (15) einen Kopf (150) aufweist, der in einer Betätigungsöffnung (105) des Gehäuses (10) aufgenommen ist.

7. Anschlussklemme (1) nach Anspruch 6, **dadurch gekennzeichnet, dass** das Auslösebetätigungselement (15) einen von dem Kopf (150) erstreckten Schaftabschnitt (151) zum Einwirken auf das Auslöseelement (13) aufweist.

8. Anschlussklemme (1) nach einem der vorangehenden Ansprüche, **dadurch gekennzeichnet, dass** das Auslösebetätigungselement (15) entlang einer Auslösebetätigungsrichtung (C) relativ zu dem Gehäuse (10) verschiebbar ist.

9. Anschlussklemme (1) nach Anspruch 8, **dadurch gekennzeichnet, dass** die Auslösebetätigungsrichtung (C) der Steckrichtung (E) gleichgerichtet oder schräg relativ zu der Steckrichtung (E) gerichtet ist.

10. Anschlussklemme (1, 1', 1", 1‴) nach einem der vorangehenden Ansprüche, **dadurch gekennzeichnet, dass** das Betätigungselement (14) linear relativ zu dem Gehäuse (10) verschiebbar ist und einen Betätigungskopf (140) zum Betätigen durch einen Nutzer und einen von dem Betätigungskopf (140) erstreckten Betätigungsschaft (141) zum Einwirken auf den Klemmschenkel (120) aufweist.

11. Anschlussklemme (1) nach einem der vorangehenden Ansprüche, **dadurch gekennzeichnet, dass** das Betätigungselement (14) ein Rastelement (142) aufweist und das Gehäuse (10) oder ein zu dem Gehäuse (10) ortsfestes Bauteil ein Gegenrastelement (104) aufweist, wobei in der betätigten Stellung des Betätigungselements (14) das Rastelement (14) mit dem Gegenrastelement (104) zum Verrasten des Betätigungselements (14) in Eingriff steht.

12. Anschlussklemme (1, 1', 1", 1‴) nach Anspruch 11, **dadurch gekennzeichnet, dass** das Rastelement (142) durch eine starre Rastkante an dem Betätigungselement (14) geformt ist.

13. Anschlussklemme (1, 1', 1", 1‴) nach Anspruch 11 oder 12, **dadurch gekennzeichnet, dass** das Auslöseelement (13) ausgebildet ist, das Rastelement (142) zum Lösen des Betätigungselements (14) aus der betätigten Stellung entlang einer quer zur Steckrichtung (E) weisenden Querrichtung (Q) relativ zu dem Gegenrastelement (104) zu verstellen.

14. Anschlussklemme (1, 1', 1", 1‴) nach einem der vorangehenden Ansprüche, **dadurch gekennzeichnet, dass** das Auslöseelement (13) ausgebildet ist, das Betätigungselement (14) zum Lösen aus der betätigten Stellung relativ zu dem Gehäuse (10) zu verkippen.

15. Klemmenanordnung, insbesondere Reihenklemme, mit zumindest einer Anschlussklemme (1, 1', 1", 1‴) nach einem der vorangehenden Ansprüche.
